# EUROPÄISCHE PATENTSCHRIFT

(11) **EP 1 620 317 B1**
(45) Veröffentlichungstag und Bekanntmachung des Hinweises auf die Patenterteilung: **02.11.2006**
(21) Anmeldenummer: 04729426.9
(22) Anmeldetag: 26.04.2004
(51) Int. Cl.: B65B 41/18

(54) **DECKELFOLIENRECKEINRICHTUNG**
COVER FILM STRETCHING DEVICE
DISPOSITIF D'ETIRAGE DE FILM DE RECOUVREMENT

(30) Priorität: 29.04.2003 DE 10319420
(43) Veröffentlichungstag der Anmeldung: 01.02.2006
(73) Patentinhaber: CFS Germany GmbH, 35216 Biedenkopf-Wallau (DE)
(72) Erfinder: WETTER, Thomas, 57334 Bad Laasphe (DE)
(74) Vertreter: Wolff, Felix
(86) Internationale Anmeldenummer: PCT/EP2004/004394
(87) Internationale Veröffentlichungsnummer: WO 2004/096645

(56) Entgegenhaltungen:
- FR-A- 1 330 729
- US-A- 3 762 125
- US-A- 3 908 331
- US-A- 4 018 028

## Beschreibung

Die vorliegende Erfindung betrifft eine Verpackungsmaschine, mit der Verpackungsmulden mit einem Verpackungsgut gefüllt und mit einer Deckelfolie verschlossen werden, wobei die Verpackungsmulden taktweise entlang der Verpackungsmaschine bewegt werden und die Deckelfolie zu deren genauen Positionierung auf den Verpackungsmulden gedehnt wird. Des weiteren betrifft die vorliegende Erfindung ein Verfahren zum Siegeln einer Deckelfolie an Verpackungsmulden.

Verpackungsgüter, insbesondere Lebensmittel, werden heutzutage immer öfter in Kunststoffverpackungen verpackt. Diese Kunststoffverpackungen bestehen aus einer sogenannten Verpackungsmulde, in die das Verpackungsgut eingefüllt wird und einer Deckelfolie, die an die Verpackungsmulde gesiegelt und mit der die Verpackungsmulde verschlossen wird. Diese Deckelfolien sind immer öfter mit Warenzeichen oder Produktinformationen bedruckt, so dass vor dem Siegeln eine exakte Positionierung des Druckbildes der Deckelfolie auf der Verpackungsmulde vorgenommen werden muss. Des weiteren ist es für ein ansprechendes Aussehen der Verpackung wünschenswert, wenn die Deckelfolie auf die Verpackungsmulde straff gespannt gesiegelt wird. Dies wird insbesondere dadurch erreicht, dass die Druckbilder der Deckelfolie etwas kleiner sind als der zu versiegelnde Querschnitt der Verpackungsmulden, so dass die Deckelfolie vor dem Siegeln gedehnt (gereckt) werden muss.

Derzeit erfolgt diese Dehnung durch den Vorzug der Verpackungsmulden, in dem das Abrollen der Deckelfolie kurz vor Beendigung des Vorzuges der Verpackungsmulden gestoppt wird. Diese Vorgehensweise hat jedoch den Nachteil, dass das Druckbild der Deckelfolie auf den Verpackungsmulden manchmal nicht hinreichend genau positioniert ist.

Weiterhin sind aus der US-A-3 762 125 eine Verpackungsmaschine und ein Verfahren gemäß den Oberbegriffen der ansprüche 1 und 5 bekannt.

Der vorliegenden Erfindung liegt deshalb die Aufgabe zugrunde, eine Verpackungsmaschine, bzw. ein Verfahren zum Siegeln der Deckelfolie an Verpackungsmulden zur Verfügung zu stellen, bei dem die Druckbilder der bedruckten Deckelfolie sehr exakt auf die Verpackungsmulden positioniert und an diese gesiegelt werden können.

Gelöst wird die Aufgabe erfindungsgemäß durch eine Verpackungsmaschine mit den kennzeichnenden Merkmalen des Anspruchs 1.

In einer besonders bevorzugten Ausführungsform weist die erfindungsgemäße Verpackungsmaschine eine Fotozelle auf, mit der Druckmarken, die jeweils zwischen zwei Druckbildern angeordnet sind, erkannt werden.

In einer weiteren bevorzugten Ausführungsform ist die Deckelfolie auf einer Folienrolle aufgerollt, die wiederum auf einem Rollenhalter gelagert ist. Die Deckelfolie wird vorzugsweise durch einen Tänzer gespannt.

Ein weiterer Gegenstand der vorliegenden Erfindung ist ein Verfahren zum Siegeln einer Deckelfolie an Verpackungsmulden gemäß Anspruch 5.

Das erfindungsgemäße Verfahren hat den Vorteil, dass die Druckbilder auf der Deckelfolie sehr exakt auf den Verpackungsmulden positioniert werden können. Das Verfahren ist einfach und kostengünstig durchzuführen.

Vorzugsweise wird die Deckelfolie an mindestens einer Verpackungsmulde fixiert, besonders bevorzugt gesiegelt und die Deckelfolie mit dem taktweisen Vorzug der Verpackungsmulde von einer Folienrolle abgerollt und sobald der Vorzug der Verpackungsmulde beendet ist, von einem Klemmmittel fixiert, gedehnt und dann gesiegelt.

In einer besonders bevorzugten Ausführungsform wird während des Abrollens der Deckelfolie die Ist-Position von Druckmarken verfasst. Die so ermittelte Ist-Position wird mit einer Soll-Position verglichen und basierend auf dem Vergleich wird das Maß der Dehnung (Reckung) der Deckelfolie ermittelt. Um zu vermeiden, dass die Folie überdehnt wird, wird dass Maß der maximalen Dehnung durch die Folienrezeptur begrenzt.

Im folgenden wird die Erfindung anhand der **Figuren 1 und 2** erläutert. Diese Erläuterungen sind lediglich beispielhaft und schränken den allgemeinen Erfindungsgedanken nicht ein.
**Figur 1** zeigt eine Deckelfolienreckeinrichtung mit einer Fotozelle und einer Reckeinrichtung mit Wegvorgabe.
**Figur 2** zeigt eine Deckelfolienreckeinrichtung mit einer verschiebbaren Fotozelle.

**Figur 1** zeigt die erfindungsgemäße Verpackungsmaschine (nur teilweise dargestellt), insbesondere die Reckeinrichtung und Siegelung. Die Verpackungsmulden 1 werden entlang der mit Pfeil 12 gekennzeichneten Transportrichtung auf der Verpackungsmaschine transportiert. Der Fachmann versteht, dass in der Papierebene mehrere Verpackungsmulden hintereinander angeordnet sein können. In der Siegelkammer 14 wird die Deckelfolie 2 auf die jeweils in der Siegelkammer befindlichen Verpackungsmulden 1' gesiegelt. Dafür wird das untere Siegelwerkzeug 15, wie durch den Doppelpfeil dargestellt, hoch und runter gefahren, so dass die Deckelfolie 2 unter Temperatur- und Druckeinfluss an die Verpackungsmulden 1' gesiegelt wird. Sobald der Siegelvorgang abgeschlossen ist, werden die Verpackungsmulden weiter transportiert. Da die Deckelfolie mit den Verpackungsmulden 1' verbunden ist, wird bei dem Vorschub der Verpackungsmulden die Deckelfolie 2 von der Folienrolle 9, die auf dem Rollenhalter 10 angeordnet ist, abgerollt. Während des Abrollvorgangs wird die Ist-Position der Druckmarken 8, die sich auf der Deckelfolie befinden und jeweils ein Druckbild begrenzen, ermittelt und in einer zentralen Steuereinheit die Differenz zwischen dem Ist-Wert und einem vorgegebenen Soll-Wert gebildet. Diese Differenz ist sodann das Maß für die Recklänge, das sich aus der Differenz zwischen Ist- und Sollwert ergibt.. Nachdem der Vorzug der Verpackungsmulden beendet ist, wird das Klemmmittel 5, das in dem vorliegenden Fall ein aufblasbarer Schlauch ist, aktiviert, das die Deckelfolie 2 fixiert. Anschließend wird die Deckelfolie mit dem Verschiebemittel 6 um das errechnete Maß gereckt (gedehnt). Dafür wird das Verschiebemittel entgegen der Laufrichtung der Deckelfolie verschoben. Das Verschiebemittel wird in dem vorliegenden Fall durch einen Schrittmotor oder Servomotor angetrieben. Da die Deckelfolie in der Reckeinrichtung 4 fixiert ist, wird sie gedehnt (gereckt). Sobald die Dehnung der Deckelfolie abgeschlossen ist, d. h. die Deckelfolie exakt über den jeweiligen Verpackungsmulden platziert ist, erfolgt die Siegelung in der vorgeschriebenen Weise. Nachdem der Siegelvorgang beendet ist, wird das Klemmmittel 5 wieder gelöst und das Verschiebemittel 6 in seine Ausgangsposition zurückgebracht. Die Bewegung des Verschiebemittels ist durch den Doppelpfeil symbolisiert.

Bei der Verarbeitung einer neuen Deckelfolie, wird das Verfahren wie fölgt modifiziert. Zunächst wird das Druckbild der Oberfolie möglichst exakt auf die Unterfolie bzw. die darin tiefgezogenen Verpackungsmulden angelegt und dann mittels einer Messung der Abstand zwischen der Fotozelle 7 und der Referenzdruckmarke 8' ermittelt. Dieser Abstand ist der sogenannte Soll-Wert, der beispielsweise über ein Bedienpult an eine zentrale Steuerungseinheit übermittelt wird. Danach wird die Maschine eingeschaltet und die Deckelfolie 2 an die Verpackungsmulde 1' gesiegelt. Bei jedem Vorzug, der die Verpackungsmulden aufweisenden Unterfolie wird die an diese Verpackungsmulden gesiegelte Deckelfolie abgerollt und mit der Fotozelle 7 die Ist-Position der Druckmarken ermittelt. Die Differenz der Soll-Position zur Ist-Position ist das Maß für die jeweilige Recklänge. Sollte die benötigte Recklänge die für das Material zulässige maximale Recklänge überschreiten, so wird die Reckung der Deckelfolie auf diese maximale Recklänge beschränkt. Für die Reckung wird die Oberfolie nach beendetem Vorzug mittels des Klemmmittels 5 fixiert und das Verschiebemittel 6 entsprechend der vorgegebenen Recklänge entgegen der Folienlaufrichtung verschoben. Der ermittelte Soll-Wert wird in die Rezeptur der Folie bzw. des Produktes zu dieser Folie in der Maschine abgespeichert.

Bei einem Wechsel der Deckelfolie wird lediglich die Folie in die Verpackungsmaschine eingelegt und die entsprechende Rezeptur und damit der Sollwert aus einer zentralen Steuereinheit geladen. Nach dem Maschinenstart wird das Druckbild nunmehr von dem System durch Bestimmung der Druckmarken-Ist-Position und anschließender Reckung automatisch und äußerst exakt auf der Unterfolie bzw. den dazugehörigen Verpackungsmulden positioniert. Die maximale Recklänge pro Reckung ist auch hierbei begrenzt, um ein Reißen der Deckelfolie zu vermeiden. Diese maximale Recklänge ist ebenfalls Teil der gespeicherten Rezeptur.

**Figur 2** zeigt eine Deckelfolienreckeinrichtung gemäß Figur 1, nur dass in dem vorliegenden Fall die Fotozelle die Fotozelle verschiebbar gelagert ist, was durch den Doppelpfeil dargestellt ist. Des weiteren verfügt die Reckeinrichtung gemäß Figur 2 nicht über ein Verschiebemittel mit Wegvorvorgabe sondern ein Verschiebemittel mit einer Positionsabschaltung. Ansonsten gelten die Ausführungen zu Figur 1. Wie berteits erläutert ist die Fotozelle in und gegen die Folienlaufrichtung verschiebbar. Mittel der in vorliegenden Fall manuellen Verschiebung der Fotozelle wird die Sollposition der Druckmarke für die jeweilige Folienart eingestellt. Die Fotozelle registriert zunächst einmal, ob beim Folienvorzug eine Druckmarke an der Fotozelle vorbeigelaufen ist. Nach Abschluss des Vorzugs reckt die Reckeinrichung 4 die Deckelfolie 2 so lange bis die Fotozelle 7 die vorbeigelaufene Druckmarke wieder erkennt. In dem vorliegenden Fall wird die Reckeinrichtung 4 von einem Zylinder (nicht dargestellt) angetrieben, dem keine Wegvorgabe gegeben werden kann. Bei erkannter Druckmarke wird der Reckvorgang beendet und die Folie durch Siegelung an den Verpackungsmulden fixiert. Wird die Druckmarke nicht erkannt, wird der volle zur Verfügung stehende Hub des Zylinders ausgeführt.
Diese Ausführungsform der vorliegenden Erfindung eignet sich insbesondere für Antriebe der Reckeinrichtung 4 ohne Wegvorgabe, wie beispielsweise Zylinder.

Alle zu der erfindungsgemäßen Vorrichtungen gemachten Ausführungen gelten analog für das erfindungsgemäße Verfahren und umgekehrt.

### Bezugszeichenliste:

- 1,1': Verpackungsmulde
- 2: Deckelfolie
- 3: Verpackungsmulde
- 4: Reckeinrichtung
- 5: Klemmmittel
- 6: Verschiebemittel
- 7: Photozelle
- 8,8': Druckmarken, Referenzdruckmarke
- 9: Folienrolle
- 10: Rollenhalter
- 11: Tänzer
- 12: Transportrichtung
- 13: Rollen
- 14: Siegelkammer
- 15: Unteres Siegelwerkzeug

## Patentansprüche

1. Verpackungsmaschine, mit der Verpackungsmulden (1) mit einem Verpackungsgut gefüllt und mit einer Deckelfolie (2) verschlossen werden, wobei die Verpackungsmulden (1) taktweise entlang der Verpackungsmaschine bewegt werden und die Deckelfolie (2) zu deren genauen Positionierung auf den Verpackungsmulden (1) entgegen ihrer Laufrichtung mittels einer Reckeinrichtung (4), die nicht auf der Bewegung der Verpackungsmulden (1) basiert, gedehnt wird, **dadurch gekennzeichnet, dass** die Reckeinrichtung (4) ein Klemmmittel (5) für die Deckelfolie (2) und ein Verschiebemittel (6) zum Verschieben des Klemmittels (5) aufweist.

2. Verpackungsmaschine nach Anspruch 1, **dadurch gekennzeichnet, dass** sie eine Fotozelle (7) aufweist, die Druckmarken (8) erkennt.

3. Verpackungsmaschine nach einem der voranstehenden Ansprüche, **dadurch gekennzeichnet, dass** die Deckelfolie als Folienrolle (9) auf einem Rollenhalter (10) gelagert ist.

4. Verpackungsmaschine nach einem der voranstehenden Ansprüche, **dadurch gekennzeichnet, dass** die Deckelfolie (2) durch einen Tänzer (11) spannbar ist.

5. Verfahren zum Siegeln einer Deckelfolie (2) an Verpackungsmulden (1), die taktweise entlang einer Verpackungsmaschine bewegt werden und bei dem die Deckelfolie (2) zu deren genauer Positionierung auf den Verpackungsmulden (1) ohne Zuhilfenahme der Bewegung der Verpackungsmulden (1) entgegen der Laufrichtung gedehnt wird und danach gesiegelt wird, **dadurch gekennzeichnet, dass** die Deckelfolie (2) durch ein Klemmmittel (5) fixiert und durch Verschieben des Klemmmittels (5) durch ein Verschiebemittel (6) gedehnt wird.

6. Verfahren nach Anspruch 5, **dadurch gekennzeichnet, dass** die Deckelfolie (2) an mindestens einer Verpackungsmulde (1) fixiert und die Deckelfolie (2) mit der Bewegung der Verpackungsmulden (1) von einer Folienrolle (9) abgerollt wird.

7. Verfahren nach Anspruch 6, **dadurch gekennzeichnet, dass** während des Abrollens der Deckelfolie (2) die Istposition von Druckmarken (8) erfasst wird.

8. Verfahren nach Anspruch 7, **dadurch gekennzeichnet, dass** auf Grund der Differenz zwischen der Istposition und eine Sollposition das Maß der Dehnung ermittelt wird.

9. Verfahren nach Anspruch 8, **dadurch gekennzeichnet, dass** das Maß der Dehnung aufgrund der Folienrezeptur begrenzt wird.

## Claims

1. A packaging machine with which packaging trays (1) are filled with a material to be packaged and closed with a lidding film (2), the packaging trays (1) being moved intermittently along the packaging machine and the lidding film (2), in order to position it precisely on the packaging trays (1), being stretched contrary to the direction of travel thereof by means of a stretching device (4), which is not based on the movement of the packaging trays (1), **characterised in that** the stretching device (4) comprises a clamping means (5) for the lidding film (2) and a displacing means (6) for displacing the clamping means (5).

2. A packaging machine according to claim 1, **characterised in that** it comprises a photocell (7) which detects printed marks (8).

3. A packaging machine according to any one of the preceding claims, **characterised in that** the lidding film is mounted as a film roll (9) on a roll holder (10).

4. A packaging machine according to any one of the preceding claims, **characterised in that** the lidding film (2) is tensionable by a dancer roll (11).

5. A method for sealing a lidding film (2) onto packaging trays (1), which are moved intermittently along a packaging machine and in which the lidding film (2), in order to position it precisely on the packaging trays (1), is stretched contrary to the direction of travel without the assistance of the movement of the packaging trays (1) and is thereafter sealed, **characterised in that** the lidding film (2) is fixed by a clamping means (5) and is stretched by displacement of the clamping means (5) by a displacing means (6).

6. A method according to claim 6, **characterised in that** the lidding film (2) is fixed on at least one packaging tray (1) and the lidding film (2) is unwound from a film roll (9) with the movement of the packaging trays (1).

7. A method according to claim 6, **characterised in that**, during unwinding of the lidding film (2), the actual position of printed marks (8) is detected.

8. A method according to claim 7, **characterised in that** the extent of stretching is determined on the basis of the difference between the actual position and a nominal position.

9. A method according to claim 8, **characterised in that** the extent of stretching is limited as a function of the film formulation.

## Revendications

1. Machine d'emballage, avec laquelle des creux d'emballage (1) sont remplis d'un produit d'emballage et sont fermés avec une feuille de couverture (2), les creux d'emballage (1) étant déplacés de manière cadencée le long de la machine d'emballage et la feuille de couverture (2) étant étirée, en vue de son positionnement précis sur les creux d'emballage (1), à l'encontre de son sens d'avance, au moyen d'un dispositif d'étirage (4), qui n'est pas basé sur le mouvement des creux d'emballage (1), **caractérisée en ce que** le dispositif d'étirage (4) présente un moyen de serrage (5) pour la feuille de couverture (2) et un moyen de déplacement (6) pour déplacer le moyen de serrage (5).

2. Machine d'emballage selon la revendication 1, **caractérisée en ce qu'**elle présente une cellule photovoltaïque (7) qui reconnaît des marques d'impression (8).

3. Machine d'emballage selon l'une quelconque des revendications précédentes, **caractérisée en ce que** la feuille de couverture est supportée sous forme de rouleau de feuille (9) sur un support de rouleau (10).

4. Machine d'emballage selon l'une quelconque des revendications précédentes, **caractérisée en ce que** la feuille de couverture (2) peut être tendue par un danseur (11).

5. Procédé de scellement d'une feuille de couverture (2) sur des creux d'emballage (1), qui sont déplacés de manière cadencée le long d'une machine d'emballage, et dans lequel la feuille de couverture (2) est étirée en vue de son positionnement correct sur les creux d'emballage (1) sans utiliser le mouvement des creux d'emballage (1) à l'encontre du sens d'avance puis est scellée, **caractérisé en ce que** la feuille de couverture (2) est fixée par un moyen de serrage (5) et est étirée par déplacement du moyen de serrage (5) par un moyen de déplacement (6).

6. Procédé selon la revendication 5, **caractérisé en ce que** la feuille de couverture (2) est fixée sur au moins un creux d'emballage (1) et la feuille de couverture (2) est déroulée d'un rouleau de feuille (9) avec le mouvement des creux d'emballage (1).

7. Procédé selon la revendication 6, **caractérisé en ce que** pendant le déroulement de la feuille de couverture (2), la position réelle des marques d'impression (8) est détectée.

8. Procédé selon la revendication 7, **caractérisé en ce que** la mesure de l'extension est déterminée sur la base de la différence entre la position réelle et une position de consigne.

9. Procédé selon la revendication 8, **caractérisé en ce que** la mesure de l'extension est limitée sur la base de la formulation de la feuille.
